# EUROPÄISCHE PATENTSCHRIFT

(11) **EP 0 278 964 B1**
(45) Veröffentlichungstag und Bekanntmachung des Hinweises auf die Patenterteilung: **26.05.1993**
(21) Anmeldenummer: 87905423.7
(22) Anmeldetag: 24.08.1987
(51) Int. Cl.: A63C 5/07

(54) **SKI MIT AUSGLEICHSELEMENTEN UND DRUCKKÖRPERN**
SKI WITH COMPENSATING ELEMENTS AND PRESSURE MEMBERS
SKI A ELEMENTS D'EQUILIBRAGE ET CORPS DE PRESSION

(30) Priorität: 22.08.1986 DE 3628476
(43) Veröffentlichungstag der Anmeldung: 24.08.1988
(73) Patentinhaber: Mankau, Dieter, Prof., D-60316 Frankfurt (DE)
(72) Erfinder: Mankau, Dieter, Prof., D-60316 Frankfurt (DE)
(74) Vertreter: Chambosse, Hans-Joachim
(86) Internationale Anmeldenummer: DE8700376
(87) Internationale Veröffentlichungsnummer: WO8801189

(56) Entgegenhaltungen:
- AT-B- 376 890
- DE-A- 1 428 966
- DE-A- 1 578 852
- DE-A- 1 603 002
- DE-A- 3 147 140
- FR-A- 1 269 049
- FR-A- 2 195 466
- FR-A- 2 433 350
- FR-A- 2 527 462
- FR-A- 2 534 480
- US-A- 4 577 886

## Beschreibung

Die Erfindung betrifft einen Alpin-Ski für den Einsatz in den verschiedenen Disziplinen des Skisports (Abfahrtslauf, Slalom, Riesenslalom, Touren-Skilauf, Skiwandern usw.), bei verschiendenen Pistenarten und in sämtlichen auftretenden Schneearten.

Für den Skisportler und demgemäß auch für die Skihersteller ist das Problem gegeben, einen Ski zur Verfügung zu haben, der für verschiedene Skisportarten, unterschiedliche Geländeformationen, die verschiedenen Pistenarten und ihre unterschiedliche Beschaffenheit sowie bei den unterschiedlichen anzutreffenden Schneearten einsetzbar sowie leicht und sicher zu fahren ist. Denn mit Ausnahme des reinen Sportbetriebs, bei dem die Teilnehmer jeweils für den konkreten Einsatz einen möglichst optimal ausgelegten speziellen Ski zur Verfügung haben, ist es für den normalen Skisportler schon aus Transportgründen nicht möglich, eine Mehrzahl verschiedener Skis mit sich zu führen. Gerade diese weit in der Überzahl befindliche Gruppe der Skisportler strebt zudem einerseits an, kurzfristig die ausgeübten Disziplinen des Skisports zu ändern, und trifft andererseits laufend unterschiedliche Pisten- und Geländearten sowie unterschiedliche Schneebedingungen an.

Besondere Problemzonen für einen solchen universell einsetzbaren Ski sind das Vorderteil bis zum Übergang in die Schaufel sowie das Hinterteil, deren Verhalten maßgebliche Bedeutung für die leichte und sichere Fahrbarkeit (Drehfähigkeit, Richtungsstabllität, Flatterfreiheit, Vermeidung der Gefahr des Verkantens usw.) hat.

Fast alle Hersteller von Skis haben sich bereits bemüht, derartige universell einsetzbare Skis zu schaffen. Dazu wurden die unterschiedlichsten Materialien bzw. Materialkombinationen und ebenso unterschiedliche Dimensionen des Skis gewählt. Alle diese bekannten Konstruktionen haben indessen den Nachteil, daß das gewählte Material bzw. die Materialkombination und der jeweilige Aufbau des Skis nicht veränderbar sind, sich also nicht den jeweils unterschiedlichen Gegebenheiten, insbesondere den unterschiedlichen Pistenarten, Geländeformationen und Besonderheiten der verschiedenen Disziplinen des Skisports, anpassen können. Notgedrungen mußten daher Kompromisse bei den bekannten Kombi- oder Allroundskis gewählt werden, die jedoch letztlich dazu führen, daß die Skis bei keiner Disziplin optimale Fahreigenschaften sicherstellen. Wurde eine weichere Auslegung des Skis gewählt, besteht die Gefahr mangelnder Richtungsstabilität und des Flatterns auf harter und schneller, ebener Piste. Wurde eine härtere Auslegung gewählt, treten umgekehrt unbefriedigende Fahreigenschaften im hügeligen Gelände und insbesondere bei weicher Piste und im Tiefschnee auf.

Aus der DE-A-1 603 002 ist ein Ski bekannt, bei dem entweder im Vorderteil oder im Vorder- und Hinterteil des Skis eine Druckkammer, kombiniert mit einer oder mehreren Federn, ausgestattet ist und die Druckverhältnisse in der Druckkammer mit Hilfe von Luft, Gas oder Flüssigkeit verändert werden können. Die Druckkammer ist dabei nur in Längsrichtung des Skis ausdehnbar und nur eines der Enden der Druckkammer wird durch die Druckfeder(n) begrenzt. Die Druckkammer ist über ihren gesamten horizontal auf bzw. in dem Ski verlaufenden Bereich nicht elastisch, sondern starr; bei einer Ausführungsform ist eine zusätzliche Verstärkung des Inneren der Druckkammer durch Verstrebungen vorgesehen. Durch ein Ventil der Kammer wird ein bestimmter Druck aufgegeben. Bei Erhöhung des Drucks dehnt sich diese einseitig in Längsrichtung auf die Druckfedern zu aus. Damit wird jedoch nur ein Ski erzielt, der entsprechend dem aufgegebenen Druck eine gleichbleibende vorbestimmte Härte aufweist. Konstruktionsbedingt ist eine Schwingungsdämpfung nur an einer Stelle des Vorder- und gegebenenfalls des Hinterteils des Skis möglich, nämlich im Bereich der Feder(n). Diese Stellen liegen äußerst ungünstig außerhalb der Bereiche, in denen beim Skilauf Vertikalbewegungen und Torsion wirksam werden. Durch die fehlende Ausdehnungsmöglichkeit der Druckkammer(n) nach oben, unten und den Längsseiten zu wird eine Torsion des Skis sogar gegenüber den herkömmlichen ohne Druckkammer(n) erschwert. Es fehlt jede Eignung und Fähigkeit des Skis, jeweils in kurzer Zeit einem verstärkten Andruck bei Einwirkung vertikaler Kraft im Bereich des Vorderteils und/oder des Hinterteils des Skis nachzugeben. Ebensowenig ist das Druckkammer-/Federsystem in der Lage, das Vorder- und/oder das Hinterteil des Skis kurzfristig wieder in die Ausgangsform nach oben oder unten zu drücken, sobald die vertikale Krafteinwirkung nachläßt. Dem Benutzer wird somit letztlich nur die Möglichkeit gegeben, für unterschiedliche Schneeverhältnisse durch bestimmte Druckaufgabe eine festbestimmte Härte zu geben. Ferner soll die Lebensdauer des Skis verlängert werden.

Aus der AT-A-376 890 ist ferner eine Stabilisierungseinrichtung für Skier in Form von Verstärkungsaufsätzen bekannt, die aus zickzack- oder wellenförmigem Profil besteht,mit dem Ski starr verbunden und torsionssteif ausgebildet ist. Damit soll eine Stabilisierung und Schwingungsdämpfung erreicht werden. Der Verstärkungsaufsatz wird dazu in einer einmal vorgegebenen Auslegung montiert. Er selbst und damit der Ski sind bezüglich der Dämpfungs- und Versteifungswirkung nicht veränderbar und wirken zudem nur einer Durchbiegung des Vorderteils bzw. des Hinterteils des Skis nach oben in vertikaler Richtung entgegen. Zur Änderung der Steifigkeit und Dämpfung ist nach der AT-A-376 890 die Montage eines anders ausgelegten Verstärkungsaufsatzes unabdingbar. Die Schwingungsdämpfung nur in eine Richtung, die torsionssteife Auslegung und die fehlende Veränderbarkeit stellen erhebliche Nachteile dar.

Schließlich ist aus der FR-A-2 527 462 eine Vorrichtung für die Verminderung der Flexion eines Skis bekannt, bei der in der maßgeblichen Ausführungsform fast über die gesamte Länge des Skis ein Band bzw. Bügel angebracht ist, der sich auch über den mittleren Bereich des Skis mit der Bindung erstreckt, mit unterhalb des Bands bzw. Bügels angeordneten Verstellschrauben. Dadurch wird nur eine Durchbiegung der Schaufel und/oder des Hinterteils des Skis nach oben verhindert bzw. verringert und auch durch Verstellung der Schrauben nur diese Gegenkraft verstärkt. Eine Anpassung des Skis derart, daß z.B. die Schaufel zur Flexion nach unten gebracht wird, und schnelles Ein- und Ausfedern der Schaufel und/oder des Hinterteils des Skis, wird nicht erreicht. Schließlich ist auch bei der Vorrichtung nach der FR-A-2 527 462 wie bei der AT-A-376 890 die Torsionsfähigkeit des Skis eingeschränkt, wenn nicht ausgeschlossen. Eine individuelle und selbsttätige Anpassung des Skis an unterschiedliche Geländeformationen ist nicht möglich und selbst eine eigenständige Verstärkung der Gegenwirkung gegen die Flexion des Skis nach oben entweder im Schaufelbereich oder am Hinterteil des Skis durch die einteilige durchlaufende Form des Bands/Bügels weitgehend ausgeschlossen.

Mit der Schaffung eines Skis mit Ausgleichselementen gemäß der Erfindung des Anmelders, die Gegenstand der deutschen Patentanmeldung P 35 27 996.6 (DE-A-35 27 996) ist, gelang bereits ein maßgeblicher Entwicklungsschritt bei der Schaffung des universell ohne Beeinträchtigung der Fahreigenschaften einsetzbaren Skis. Jene Erfindung hat jedoch noch den Nachteil, daß die dort vorwiegend vorgesehenen mechanischen Vorrichtungen für die Änderung der Steifigkeit, Elastizität und Torsion des Skis nur eine Verstellbarkeit im Grobraster zulassen, nicht jedoch eine kontinuierliche Feinverstellung. Zudem haben sich die dort vorgeschlagenen Lösungen als noch entwicklungsfähig in Richtung leichterer Bedienbarkeit und größerer Betriebssicherheit erwiesen.

Der Erfindung liegt die Aufgabe zugrunde, einen Ski der eingangs genannten Art zu schaffen, bei dem unter Vermeidung der Nachteile der bekannten Konstruktionen die Anpassung an unterschiedliche Pisten, unterschiedliche Schneebedingungen, an die jeweils ausgeübte Disziplin des Skilaufs und an unterschiedliche Geländeformationen durch wahlweise änderbare Steifigkeit und Torsion im Bereich des Vorderteils und/oder des Hinterteils des Skis erreicht wird.

Diese Aufgabe wird erfindungsgemäß durch die im kennzeichnenden Teil des Patentanspruchs 1 angeführten Merkmale gelöst. Vorteilhafte Ausgestaltungen der Erfindung sind in den Unteransprüchen aufgeführt.

Es folgt die Beschreibung von Ausführungsbeispielen der Erfindung anhand von Zeichnungen. Dabei zeigen
- Fig. 1:: eine Darstellung des Skis mit Härteausgleichselementen im Vorderteil und Hinterteil ohne die erfindungsgemäßen Druckkörper in Form von Härteregulierungselementen in der Seitenansicht;
- Fig. 2:: den Ski gemäß Fig. 1 in Aufsicht;
- Fig. 3:: den Ski gemäß Fig. 1 und 2 mit Härteregulierungselementen in Form von Bügelelementen und darin angebrachten Verstellschrauben am Vorderteil und am Hinterteil des Skis, in Aufsicht;
- Fig. 4:: den Ski gemäß Fig. 3 in der Seitenansicht mit weicher Einstellung;
- Fig. 5:: den Ski gemäß Fig. 3 in Seitenansicht mit harter Einstellung;
- Fig. 6:: das Detail des Skis gemäß Fig. 1 und 2 mit dem Härteregulierungselement in Form eines in einem fest montierten Träger verschiebbaren Bügelelements;
- Fig. 7:: den Ski gemäß Fig. 1 und 2 in der Aufsicht mit Härteregulierungselementen in Form einseitig fest angebrachten Bügelelementen und pneumatisch/hydraulisch veränderbaren Distanzelementen am Vorderteil und Hinterteil des Skis;
- Fig. 8:: den Ski gemäß Fig. 7 in Seitenansicht mit weicher Einstellung;
- Fig. 9:: den Ski gemäß Fig. 7 mit harter Einstellung;
- Fig. 10:: den Ski gemäß Fig. 1 und 2 in Aufsicht mit Härteregulierungselementen in Form von weitgehend starren Bügelelementen einseitig nahe der Skispitze bzw. nahe dem Skiende fest angebracht sind, und pneumatisch/hydraulisch veränderbaren Distanzelementen am freien Ende des Bügelelements;
- Fig. 11:: den Ski gemäß Fig. 10 in der Seitenansicht mit weicher Einstellung;
- Fig. 12:: den Ski gemäß Fig. 10 mit harter Einstellung;
- Fig. 13:: den Ski gemäß Fig. 1 und 2 mit Härteregulierungselementen in Form von Kammern und darin eingesetzten pneumatisch/hydraulisch veränderbaren zusätzlichen Ausgleichselementen;
- Fig. 14:: den Ski gemäß Fig. 13 in der Seitenansicht mit weicher Einstellung;
- Fig. 15:: den ski gemäß Fig. 13 mit harter Einstellung;
- Fig. 16:: als Detail von Fig. 13 den Bereich der Ausgleichselemente und Härteregulierungselemente im Vorderteil des Skis in Aufsicht;
- Fig. 17:: als Detail aus Fig. 14 und 15 einen Teilbereich der Ausgleichselemente mit Härteregulierungselementen im Längsschnitt A/A;
- Fig. 18:: als Detail aus Fig. 14 und 15 einen Querschnitt im Bereich der Härteausgleichselemente mit Härteregulierungselementen an der Schnittstelle B/B;
- Fig. 19:: den Ski gemäß Fig. 1 und 2 in Aufsicht mit Härteregulierungslementen in Form von im Ski angebrachten Kammern mit darin angeordneten Hydraulik-/Pneumatikelementen und Zwischen-/Unterlage.
- Fig. 20:: als Detail von Fig. 19 den Bereich der Härteausgleichselemente und des Härteregulierungselements im Vorderteil des Ski an der Schnittstelle A/A, in Seitenansicht;
- Fig. 21:: als Detail aus Fig. 19 einen Querschnitt an der Stelle B/B;
- Fig. 22:: den Ski gemäß Fig. 1 und 2 in Aufsicht mit Härteregulierungselementen in Form von im Ski integrierten Kammern und darin übereinander angebrachten Zahnriemenbändern;
- Fig. 23:: als Detail von Fig. 22 einen Abschnitt des Bereichs der Härteausgleichselemente und Härteregulierungselemente an der Schnittstelle A/A bei harter Einstellung des Skis, in Seitenansicht;
- Fig. 24:: das Detail gemäß Fig. 23 bei weicher Einstellung des Skis;
- Fig. 25:: ein weiteres Detail von Fig. 24;
- Fig. 26:: ein weiteres Detail von Fig. 23;
- Fig. 27:: als Detail von Fig. 22 einen Querschnitt durch den Ski an der Schnittstelle B/B;
- Fig. 28:: als Detail des Skis gemäß Fig. 22 den Bereich der Härteausgleichselemente und des Härteregulierungslements im Vorderteil des Skis an der Schnittstelle A/A, in Seitenansicht;
- Fig. 29:: den Ski gemäß Figuren 1 und 2 in Aufsicht mit Härteregulierungselementen in Form von im Ski integrierten Kammern mit darin angebrachten Profilen und Nocken zur Verstellung;
- Fig. 30:: als Detail von Fig. 29 einen Querschnitt des Skis an der Schnittstelle B/B mit weicher Einstellung;
- Fig. 31:: als Detail von Fig. 29 einen Abschnitt des Bereichs der Härteausgleichselemente und des Härteregulierungselement im Vorderteil des Skis mit weicher Einstellung, in Aufsicht;
- Fig. 32:: das Detail gemäß Fig. 31 mit harter Einstellung des Skis;
- Fig. 33:: das Detail gemäß Fig. 31 in der Seitenansicht an der Schnittstelle A/A;
- Fig. 34:: als weiteres Detail von Fig. 31 die beiden zusammenwirkenden Profile auf einer Außenseite der Kammer;
- Fig. 35:: als Detail von Fig. 31 in Seitenansicht die Profile an einer Seite der Kammer bei weicher Einstellung des Skis;
- Fig. 36:: als Detail von Fig. 32 in Seitenansicht die Profile an einer Seite der Kammer bei harter Einstellung des Skis;
- Fig. 37:: das Detail eines Skis wie in Fig. 29, jedoch mit einem Hydraulik-/Pneumatikelement statt der Nocken zwischen den Profilen des Härteregulierungselements, als Querschnitt des Härteregulierungselements an der Schnittstelle B/B, bei weicher Einstellung des Skis;
- Fig. 38:: das Detail des Skis wie in Fig. 37, jedoch bei harter Einstellung des Skis;
- Fig. 39:: das Detail eines Skis wie in Fig. 29 und 37/38, jedoch mit 2 Hydraulik-/Pneumatikelementen zwischen den Profilen des Härteregulierungselements, als Querschnitt durch das Härteregulierungselement an der Schnittstelle B/B, bei weicher Einstellung des Skis;
- Fig. 40:: den Ski gemäß Fig. 1 und 2 mit Härteregulierungselementen in Form in den Ski integrierter Kammern mit darin angebrachtem diagonalem Zugband und Hydraulik-/Pneumatikelement;
- Fig. 41:: als Detail des Skis gemäß Fig. 40 den Bereich der Härteausgleichselemente mit Härteregulierungselement im Vorderteil des Skis im Längsschnitt an der Schnittstelle A/A in Seitenansicht, bei weicher Einstellung des Skis;
- Fig. 42:: das Detail gemäß Fig. 41 bei harter Einstellung des Skis;
- Fig. 43:: als Detail von Fig. 40 einen Querschnitt durch den Ski mit Härteregulierungselementen an der Schnittstelle B/B;
- Fig. 44:: den Ski gemäß Fig. 1 und 2 mit dem Härteregulierungselement in Form einer in diesen integrierten Kammer mit darin eingesetzten Spannelementen und Spannband;
- Fig. 45:: als Detail des Skis gemäß Fig. 44 einen Abschnitt des Bereichs der Härteausgleichselemente mit Härteregulierungselement im Vorderteil des Skis als Längsschnitt an der Schnittstelle A/A, in Seitenansicht;
- Fig. 46:: als Detail des Skis gemäß Fig. 44 einen Querschnitt an der Schnittstelle B/B;
- Fig. 47:: als Detail den Abschnitt wie in Fig. 45 in alternativer Ausführungsform des Spannelements;
- Fig. 48:: einen Querschnitt des Härteregulierungselements in der Ausführungsform gemäß Fig. 47 an der Schnittstelle B/B;
- Fig. 49:: das Detail eines Skis gemäß Fig. 1 und 2 mit Härteregulierungselement in Form einer in den Ski intergrierten Kammer und in der Kammer eingesetzten ineinandergreifenden Profilelementen mit dazwischen angeordneten Hydraulik-/Pneumatikelementen, als Abschnitt wie in Fig. 45 an der Schnittstelle A/A, in Seitenansicht;
- Fig. 50:: das Härteregulierungselement des Skis gemäß Fig. 49 als Querschnitt an der Schnittstelle B/B;
- Fig. 51:: das Detail eines Skis gemäß Fig. 1 und 2 mit Härteregulierungselement in Form einer in den Ski integrierten Kammer und darin angebrachten schlauchförmigem Hydraulik-/Pneumatikelement mit Kreuzgewebe, als Abschnitt wie in Fig. 45 an der Schnittstelle A/A, in Seitenansicht;
- Fig. 52:: das Härteregulierungselement des Skis gemäß Fig. 51 als Querschnitt an der Schnittstelle B/B.

Der erfindungsgemäße Ski besteht aus dem Mittelteil 1, dem Vorderteil 2 und dem Hinterteil 3. Das Mittelteil 1 ist kastenförmig mit rechteckigem Querschnitt, trapezförmigem Querschnitt oder gewölbter Oberseite. Durch diese Form und entsprechend gewähltes Material ist das Mittelteil in sich im wesentlichen starr. Das Vorderteil 2 und das Hinterteil 3 des Skis sind im Gegensatz zum Mittelteil 1 im Grundaufbau, ohne Berücksichtigung der nachfolgend beschriebenen Härteausgleichselemente 7, 16 und Härteregulierungselemente 6, 7; 8, 9; 10, 11; 12, 13; 17, 19; 21, 22, 25, 26; 27 bis 30; 40 bis 43; 44 bis 48; 49 bis 51; 53 bis 55; 53, 56 bis 58; 59 bis 63; 64 bis 66 in der Vertikalen nach oben leicht biegbar, elastisch und federnd sowie in der Längsachse torsionsfähig.

In sämtlichen Ausführungsformen hat der erfindungsgemäße Ski in den Bereichen 4 des Hinterteils 3 und des Vorderteils 2 auf seiner Oberseite quer verlaufende Härteausgleichselemente 5, 16 aus weichem, jedoch dauerelastischem Vollmaterial (Weichkunststoff, Silikon, Gummi oder dergleichen), die über die volle Breite oder auch nur einen Teil der Breite verlaufen. Anzahl, Breite und Höhe der Ausgleichselemente 5, 16 sind unter Berücksichtigung des Härtegrads ihres Materials und des Materials des Skis zu wählen. Zusätzlich sind bei den einzelnen Ausführungsformen des erfindungsgemäßen Skis Druckkörper in Form von Härteregulierungselementen in den Bereichen 4 mit den Härteausgleichselementen 5, 16 angebracht, mit denen die Biegbarkeit, Elastizität, Einfederung, Dämpfung und Torsion des Skis bzw. seines Vorderteils 1 und seines Hinterteils 2 veränderbar sind.

In der Ausführungsform gemäß Fig. 3 - 5 sind im Bereich 4 des Hinterteils 3 und/oder des Vorderteils 2 des Skis Härteregulierungslemente in Form des Bügelelements 6 angebracht, das den Bereich 4 mit den Härteausgleichselementen 5 übergreift und mit beiden Längsenden 6', 6'' an der Skioberfläche fest angebracht ist. Im Bügelelement 6 ist eine Schraube 7 höhenverstellbar angebracht, die mit ihrem unteren Ende auf den Bereich 4 wirkt und je nach ihrer Einschraubtiefe den Charakter des Skis ändert. Die Schraube 7 ist dabei vorzugsweise mit der Skioberfläche fest, jedoch drehbar verbunden, so daß mit ihrer Höhenverstellung im Bügelelement 6 der Ski im Bereich 4 nach oben angezogen oder nach unten gepreßt wird. Statt der festen Verbindung mit der Skioberfläche kann die Schraube 7 jedoch auch lediglich eine bekannte Distanzschraube darstellen.

In der Ausführungsform gemäß Fig. 6 sind im Bereich 4 des Hinterteils 3 und/oder des Vorderteils 2 des Skis Härteregulierungselemente in Form eines verschiebbaren Bügelelements 8 angebracht, das in dem auf der Oberfläche des Skis fest montierten Träger 9 in Längsrichtung des Skis verschiebbar ist. Der Träger 9 ist jeweils am Übergang des Mittelteils 1 in das Vorderteil 2 bzw. in das Hinterteil 3 des Skis angebracht. Das Bügelelement 8 übergreift den Bereich 4 mit den Härteausgleichselementen 5 in Längsrichtung des Skis, liegt bündig, jedoch gleitfähig auf der Oberfläche des Skis auf und verändert jeweils nach dem Aufsatz die Biegbarkeit, Elastizität, Einfederung und Torsion des Vorder- bzw. des Hinterteils des Skis.

In der Ausführungsform gemäß Fig. 7 bis 9 sind im Bereich 4 des Hinterteils 3 und/oder des Vorderteils 2 des Skis Härteregulierungselemente in Form des Bügelelements 10 angebracht. Dieses ist jeweils an einem Ende 10' am Übergang des Mittelteils 1 zum Vorderteil 2 bzw. zum Hinterteil 3 und vor dem Bereich 4 mit den Ausgleichselementen 5 fest am Ski angebracht und aus weitgehend starrem Material. Es übergreift den Bereich 4 mit den Härteausgleichselementen 5 und ist an seinem entgegengesetzten Längsende nicht mit dem Ski verbunden. In diesem Bereich ist zwischen der Oberfläche des Skis und dem Ende des Bügelelements 10 das Distanzelement 11 angebracht. Dieses ist vorzugsweise ein flexibler Höhlkörper, der mit einer hydraulischen Flüssigkeit oder mit Druckluft gefüllt wird und dessen Volumen über eine an sich bekannte Zuführung von Hydraulikflüssigkeit bzw. Druckluft oder umgekehrt durch Ablassen verändert wird. Das Distanzelement 11 übt durch Volumen-/Distanzänderung höheren oder geringeren Druck auf das Hinterteil 3 bzw. das Vorderteil 2 des Skis aus.

In der Ausführungsform gemäß Fig. 10 bis 12 hat der Druckkörper 12, 13 im Gegensatz zu Fig. 7 bis 9 das Bügelelement 12, das jeweils mit seinem einen Ende 12' am Endstück des Hinterteils 3 und/oder des Vorderteils 2 des Skis fest angebracht ist und den Bereich 4 mit den Ausgleichselementen 5 übergreift. Zwischen seinen entgegengesetzten Enden 12'' und der Oberfläche des Skis ist das Distanzelement 13 angebracht, das im wesentlichen ebenfalls wie das Distanzelement 11 bei Fig. 7 bis 9 als Hydraulikelement, Pneumatikelement oder mechanisches Element ausgestaltet ist und durch Volumen-/Distanzänderung höheren oder geringeren Druck auf das Endstück des Hinterteils 3 bzw. die Schaufel des Vorderteils 2 des Skis ausübt.

In der Ausführungsform gemäß Fig. 13 bis 18 sind im Bereich 4 des Hinterteils 3 und/oder des Vorderteils 2 des Skis Härteregulierungselemente in Form einer Kammer 19 in den Ski integriert, die in dessen Längsrichtung verläuft, aus Karbon, Kohlefaser oder sonstigem festen, jedoch elastischem Material besteht und rechteckigen Querschnitt, trapezförmigen Querschnitt, quadratischen Querschnitt oder gewölbte Oberseite und waagerechte Unterseite hat. Innerhalb der Kammer 19 sind quer zur Längsrichtung des Skis Ausgleichselemente 17 aus weichem, dauerelastischem sowie luft- und flüssigkeitsdichtem Material eingesetzt, die jeweils einen inneren Hohlraum haben, der über die Zuleitung 18 mit den Hohlräumen der benachbarten Ausgleichselemente 17 und einer Aufgabevorrichtung für Druckluft oder Hydraulik-Flüssigkeit und Druckaufgabe in Verbindung steht. Die Ausgleichselemente 17 gehen in die unmittelbar darüber liegenden, ebenfalls quer zur Längsrichtung des Skis über die Kammer 19 bis nahe den äußeren Rändern des Skis verlaufenden Härteausgleichselemente 16 über, die im übrigen wie die Härteausgleichselemente 5 gestaltet sind. Im Bereich der Elemente 5 und 17 ist die Kammer 19 jeweils an ihrer Oberseite mit Ausnehmungen versehen.

In der Ausführungsform gemäß Fig. 19 bis 21 sind im Bereich 4 des Hinterteils 3 und/oder des Vorderteils 2 des Skis Härteregulierungselemente in Form einer Kammer 22 in den Ski integriert, die im wesentlichen der Kammer 19 bei der Ausführungsform gemäß Fig. 13 - 18 entspricht und in der dargestellten Ausführungsform rechteckigen Querschnitt hat. Innerhalb der Kammer 22 sind in dem dem Mittelteil 1 des Skis benachbarten Teil in Längsrichtung des Skis ein oder zwei Hydraulik- oder Pneumatikelemente 21, 25 als geschlossene Hohlkörper angebracht, die über Zuleitungen 23, 24 mit einer Aufgabevorrichtung für Hydraulikflüssigkeit oder Druckluft und Druckaufgabe in Verbindung stehen. Bei der in Fig. 20 und 21 dargestellten Alternative mit 2 Hydraulik- bzw. Pneumatikelementen 21, 25 ist zwischen diesen in Längsrichtung des Skis ein horizontal verlaufendes, an einem Längsende der Kammer 22 befestigtes, weitgehend starres Bügelelement 26 angeordnet. Je nach dem über die Hydraulik- bzw. Pneumatikelemente 21, 25 aufgegebenen Druck wird der Ski im Hinterteil 3 und/oder im Vorderteil 2 härter oder weicher. Je nach unterschiedlicher Druckaufgabe in das obere Hydraulik- bzw. Pneumatikelement 21 oder das untere Hydraulik- bzw. Pneumatikelement 25 werden Hinterteil und/oder Vorderteil/Schaufel nach oben oder unten gedrückt. Im Sinne der Erfindung kann jedoch auch statt zwei Hydraulik- bzw. Pneumatikelementen 21, 25 auch eines von ihnen angebracht sein. Die Härteausgleichselemente 16 verlaufen oberhalb der Kammer 22 quer und bis nahe den äußeren Rändern des Skis.

Bei der Ausführungsform gemäß Fig. 22 bis 28 sind im Bereich 4 des Hinterteils 3 und/oder des Vorderteils 2 des Skis Härteregulierungselemente in Form einer Kammer 30 in den Ski integriert, die ebenfalls im wesentlichen der Kammer 19 bei der Ausführungsform gemäß Fig. 13 bis 18 entspricht. Innerhalb der Kammer 30 sind in ihrer Längsrichtung zwei horizontal verlaufende Zahnriemenbänder 28, 29 übereinander angeordnet, die mit ihrer Verzahnung einander gegenüberliegen, wobei die Verzahnung in ihrer Anordnung und ihren Maßen einander angepaßt ist. Über dem oberen Zahnriemenband 28 ist der Kammerhohlraum 27, der über eine - in den Zeichnungen nicht dargestellte - Aufgabevorrichtung mit Hydraulikflüssigkeit oder Druckluft gefüllt werden kann. Die Zahnriemenbänder 28,29 bestehen aus Karbon, Kohlefaser und sonstigem festen, jedoch elastischem Material. Durch Druckaufgabe über den Kammerhohlraum 27 wird das Zahnriemenband 28 mit seiner Verzahnung gegen das Zahnriemenband 29 mit dessen Verzahnung gepreßt, wobei mit zunehmendem Druck eine zunehmend steifere bzw. starre Verbindung und damit härtere oder weichere Auslegung des Skis insgesamt bewirkt wird. Durch die Wahl unterschiedlicher Winkelstellung der Zähne des Zahnriemenbands 28 einerseits und des Zahnriemenbands 29 andererseits oder unterschiedlichen Abstand der Zähne wird, wie in Fig. 25 und 26 dargestellt, eine definierte Pressung des Hinterteils 3 und/oder des Vorderteils 2 des Skis ermöglicht. Die Härteausgleichselemente 16 verlaufen wie bei Fig. 19 bis 21. Im Sinne der Erfindung kann statt des Zahnriemenpaars 28,29 unter dem Kammerhohlraum 27 über diesem ein zweites Zahnriemenpaar in gleicher Ausgestaltung angeordnet sein.

In der Ausführungsform gemäß Fig. 29 bis 36 sind im Bereich 4 des Hinterteils 3 und/oder des Vorderteils 2 des Skis Härteregulierungselemente in Form einer Kammer 35 in den Ski integriert, die im Material und im Querschnitt ebenfalls der Kammer 19 bei der Ausführungsform gemäß Fig. 13 bis 18 im wesentlichen entspricht. An den beiden inneren Seitenwänden der Kammer 35 sind jeweils Profile 32 aus starrem Material angebracht, die in Längsrichtung des Skis verlaufen. Zwischen den beiden Profilen 32 sind Nocken 33 angeordnet, die über daran angebrachte Zahnräder,
wie in Fig. 31 und 32 dargestellt, ineinandergreifen und von der Oberseite des Skis her synchron verstellt werden. Die Nocken 33 wirken mit den ebenfalls in Längsrichtung des Skis verlaufenden, jeweils den Profilen 32 gegenüberliegenden beiden Profilen 31 zusammen. Die Profilierung der Profile 31 und 32 ist aufeinander abgestimmt. Um die erforderliche Elastizität der sonst starren Profile 31 und 32 zu erreichen, sind sie in Abständen mit schlitzförmigen, vertikal verlaufenden und gegeneinander versetzten Einschnitten 36, 37 versehen. In der in Fig.31 dargestellten Stellung der Nocken sind die Profile 31 und 32 getrennt, wie in Fig. 30 sichtbar. Bei dieser Stellung hat der Ski eine weichere Grundeinstellung. Bei der in Fig. 32 dargestellten Stellung der Nocken 33 greifen die Profile 31 und 32 unter Pressung ineinander, so daß eine härtere Grundeinstellung des Skis herbeigeführt wird. Die Härteausgleichselemente 16 verlaufen wie bei der Ausführungsform gemäß Fig. 19 bis 21.

In vorteilhafter Weiterführung der Ausführungsform gemäß Fig. 29 bis 36 wird, wie in Fig. 37 und 38 dargestellt, zur Pressung und Lösung der zusammenwirkenden Profile 42, 43 das Hydraulik- oder Pneumatikelement 41 verwandt, das als geschlossenener Hohlkörper in Längsrichtung des Skis innerhalb einer Kammer verläuft, mit den Profilen 42 verbunden ist und über eine Aufgabevorrichtung für Hydraulikflüssigkeit oder Druckluft und Druckaufgabe in Verbindung steht. Bei entsprechender Druckaufgabe werden die Profile 42, wie in Fig. 38 dargestellt, gegen die Profile 43 an den Innenseiten der Kammer 40 gepreßt. Die Ausgestaltung der Kammer 40 und der Profile 42, 43 sowie des Skis im übrigen entspricht der Ausführungsform gemäß Fig. 29 bis 36.

Ebenfalls in vorteilhafter Weiterführung der Ausführungsform gemäß Fig. 29 bis 36 und gleichzeitig in Weiterbildung der Ausführungsform gemäß Fig. 37, 38 sind, wie in Fig. 39 dargestellt, in der Kammer 44 zwischen den an deren Außenseiten in Längsrichtung des Skis verlaufenden beiden Profilen 48 zwei Hydraulik- bzw. Pneumatikelemente 45 eingesetzt mit einem mittig in Längsrichtung der Kammer verlaufenden Zwischenprofil 47, wobei die Profilierung der Profile 47, 48 und der Außenseiten 46 der Hydraulik- oder Pneumatikelemente 45 wiederum aufeinander abgestimmt ist. Die Ausgestaltung der Kammer 44, der Profile 48 und des Skis im übrigen entspricht der Ausführungsform gemäß Fig. 29 bis 36.

Wie in Fig. 35 und 36 sichtbar, wird durch unterschiedliche Winkel-stellung oder Profilierung der Einschnitte 36 und 37 in den Profilen 32 und ebenso bei den entsprechenden Profilen 43 bzw. 48 zugleich ein Anheben oder Senken von Hinterteil 3 und/oder Vorderteil 2 des Skis ermöglicht.

In der Ausführungsform gemäß Fig. 40 bis 43 sind im Bereich 4 des Hinterteils 3 und/oder des Vorderteils 2 des Skis Härteregulierungselemente in Form einer Kammer 51 in den Ski integriert und innerhalb der Kammer über ihre Länge diagonal ein Zugband 49 gespannt, das an dem dem Mittelteil 1 des Skis benachbarten Ende der Kammer unten befestigt ist und zum oberen entgegengesetzten Längsende der Kammer 51 verläuft. Im oberen Bereich der durch das Zugband geteilten Kammer 51 ist ein Hydraulik- oder Pneumatikelement 50 eingesetzt, daß über die Zuleitung 52 mit einer Aufgabevorrichtung für Hydraulikflüssigkeit oder Druckluft und Druckaufgabe in Verbindung steht. Die Kammer 51 entspricht im wesentlichen der Kammer 19 bei der Ausführungsform gemäß Fig. 13 bis 18, ebenso entsprechen die Härteausgleichselemente 16 den in der Ausführungsform gemäß Fig. 19 bis 21. In Fig. 41 ist das Hydraulik- bzw. Pneumatikelement 50 mit wenig Druck beaufschlagt, wodurch der Ski eine weichere Einstellung hat. In Fig. 42 steht das Hydraulik- bzw. Pneumatikelement 50 unter höherem Druck mit der Folge eines höheren Härtegrads des Skis. Im Sinne der Erfindung kann zusätzlich im unteren Bereich der durch das Zugband 49 geteilten Kammer 51 ein Hydraulik- oder Pneumatikelement 50 eingesetzt werden. Je nach Druckaufgabe auf eines oder beide der Hydraulik- bzw. Pneumatikelemente 50 wird dabei eine Anhebung oder Senkung des Hinterteils 3 und/oder des Vorderteils 2 des Skis ähnlich der Ausführungsform gemäß Fig. 19 bis 21 erreicht.

Bei der Ausführungsform gemäß Fig. 44 bis 46 sind im Bereich 4 des Hinterteils 3 und/oder des Vorderteils 2 des Skis Härteregulierungselemente in Form einer Kammer 53 in den Ski integriert, wobei in der Kammer 53 mehrere in Längsrichtung des Skis hintereinander angeordnete, an ihrer Oberseite fest miteinander verbundene, jedoch an den Außenseite und der Unterseite voneinander getrennte Spannelemente 54 aus weitgehend starrem Material mit hohlem oder ausgeschäumtem Innenraum 67 eingesetzt sind. Diese Spannelemente 54 werden über ein am vordersten Spannelement fest angebrachtes, durch die weiteren Spannelemente in Längsrichtung lose hindurchgeführtes Spannband 55 und einen nicht dargestellten bekannten Spannhebel vom Mittelteil 1 des Skis her mehr oder minder zusammengezogen und damit gegeneinander gepreßt. Dadurch wird der Ski im Hinterteil 3 und/oder im Vorderteil 2 je nach Bedarf weicher oder härter eingestellt und zugleich Hinterteil und Vorderteil/Schaufel stärker oder schwächer nach unten gebogen. Das Spannband besteht vorzugsweise aus Karbon, Kohlefaser oder sonstigem festen , jedoch elastischem Material. Die Kammer 53 entspricht im übrigen im wesentlichen der Kammer 19 gemäß Fig. 13 bis 18. Die Härteausgleichselemente 16 entsprechen den Härteausgleichselementen gemäß Fig. 19 bis 21.

In vorteilhafter Weiterführung der Ausführungsform gemäß Fig. 44 bis 46 sind, wie in Fig. 47 und 48 dargestellt, in einer Kammer 53 mehrere in Längsrichtung des Skis hintereinander angeordnete Spannelemente 57 eingesetzt, die in Abweichung von den Spannelementen 54 untereinander selbständig sind. Sie weisen an ihren vorderen bzw. hinteren Enden eine einander angepaßte Profilierung der Oberfläche, insbesondere in Winkelform auf. Zwischen jeweils 2 ineinandergreifenden Spannelementen 57 ist jeweils ein Zwischenelement 56 aus dauerelastischem, im Härtegrad wählbaren Material eingesetzt. Das Spannband 58 ist in vorteilhafter Weise mittig, d.h. in halber Höhe der Spannelemente 57 durch diese und die Zwischenelemente 56 lose durchgeführt. Im übrigen entsprechen die Härteregulierungselemente bezüglich der Kammer 53 und der Spannelemente 57 sowie das Spannband 58 der Ausführungsform gemäß Fig. 44 bis 46.

In der Ausführungsform gemäß Fig. 49 und 50 entspricht das Härteregulierungselement im Hinterteil 3 und/oder im Vorderteil 2 des Skis hinsichtlich der Kammer 63 der Kammer 19 gemäß Fig. 13 bis 18. In der Kammer 63 sind jedoch Profilelemente 59 und 60 in Längsrichtung des Skis hintereinander angeordnet, die über angepaßte Positiv- bzw. Negativprofilierung an ihrem jeweiligen Ende lose ineinandergreifen bzw. sich überlappen. In diesem Bereich ist jeweils ein quer zur Längsrichtung des Skis angeordnetes Hydraulik- oder Pneumatikelement 61 eingesetzt, das als geschlossener Hohlkörper ausgestaltet ist, der über eine Zuleitung 62 mit einer Aufgabevorrichtung für Hydraulikflüssigkeit, Druckluft und Druckaufgabe in Verbindung steht. In der Darstellung der Fig. 49 und 50 hat das Hydraulik- oder Pneumatikelement keinen bzw. wenig Druck. Bei Druckaufgabe werden die Profile 59 und 60 durch das Hydraulik- oder Pneumatikelement 61 ineinander und gegen den Boden sowie die Decke der Kammer 63 gepreßt, wodurch der Ski in seinem Hinterteil 3 und/oder seinem Vorderteil 2/Schaufel härter eingestellt wird. Im übrigen hat der Ski auch in dieser Ausführungsform die Härteausgleichselemente 16, wie bei der Ausführungsform gemäß Fig. 19 bis 21.

In der Ausführungsform gemäß Fig. 51 und 52 sind im Bereich 4 des Hinterteils 3 und/oder des Vorderteils 2 des Skis Härteregulierungselemente in Form einer Kammer 64 in den Ski integriert, die in dessen Längsrichtung verläuft und runden Querschnitt hat. Erfindungsgemäß kann die Kammer jedoch auch ovalen Querschnitt haben. Innerhalb der Kammer 64 ist ein schlauchförmiges Hydraulik- oder Pneumatikelement 66 als geschlossener Hohlkörper angeordnet, der auf seiner Außenseite mit einem Schlauchgewebe 65, vorzugsweise als Kreuzgewebe, umhüllt ist. Die Kammer 64 und das Schlauchgewebe 65 bestehen aus Karbon, Kohlefaser oder sonstigem festen, jedoch elastischem Material. Das Hydraulik- oder Pneumatikelement steht über eine nicht dargestellte Zuleitung mit einer Aufgabevorrichtung für Hydraulikflüssigkeit oder Druckluft und Druckaufgabe in Verbindung. Je nach der Druckaufgabe wird über die höhere Pressung des Hydraulik- oder Pneumatikelements 66 gegen das Schlauchgewebe 65 der Ski härter oder weicher eingestellt.

Der erfindungsgemäße Ski hat gegenüber den bekannten insbesondere folgende Vorteile: Bereits durch die weichen, jedoch dauerelastischen Härteausgleichselemente 5, 16 im Bereich 4 des Hinterteils 3 und/oder des Vorderteils 2 des Skis wird im Gegensatz zu den bekannten Konstruktionen, ausgenommen allenfalls den Ski gemäß der Patentanmeldung P 35 27 996.6 (DE-A-35 27 996) des Anmelders, ein Ski geschaffen, der ohne die eingangs beschriebenen Nachteile universell auf den unterschiedlichen Pisten, unter unterschiedlichen Schneebedingungen, in unterschiedlichen Geländeformationen und in den verschiedenen Disziplinen des Skilaufs bzw. Skisports eingesetzt werden kann. Die Härteausgleichselemente 5, 16 lassen im Gegensatz zu den versuchten Kompromissen bei bekannten Konstruktionen eine weichere Grundeinstellung des Skis zu, die je nach Einsatzart und -ort durch die Einfederungs- und Rückstelleigenschaften der Härteausgleichselemente in Verbindung mit dem sonstigen Skiaufbau ausgeglichen wird. Zugleich wird eine hohe Torsion im Bereich des Vorderteils und des Hinterteils des Skis erzielt, die ein ungewolltes zu starkes Eingreifen der Kanten und damit Verkanten des Skis vermeidet, ohne die erforderliche Griffigkeit beim Schwingen, Anstieg, Abbremsen usw. zu verlieren.

Die zusätzliche Anbringung der Härteregulierungselemente im Hinterteil 3 und/oder im Vorderteil 2 des Skis in den beschriebenen Ausführungsformen bringen darüber hinaus - auch gegenüber dem Ski gemäß der Patentanmeldung P 35 27 996.6 - den erheblichen Vorteil, daß eine stufenlose Regelung der Härte/Steifigkeit oder umgekehrt der Weiche und ebenso der Torsionsfähigkeit ermöglicht wird. Durch entsprechende Einstellung der Härteregulierungselemente kann der Ski nahezu die Härte des starren Mittelteils im Gesamtbereich erreichen, umgekehrt kann er für speziellen Einsatz sehr weich eingestellt werden.

Über diese stufenlose Regelbarkeit hinaus wird durch die beschriebenen Härteregulierungslemente in Verbindung mit den Härteausgleichselementen 5, 16 die Möglichkeit erreicht, die Stellung des Hinterteils 3 und/oder des Vorderteils 2/der Schaufel aus einer Ebene mit dem Mittelteil 1 vertikal nach unten oder oben zu verändern, womit gleichermaßen die Drehfähigkeit, Griffigkeit, Schwungauslösung, Schnelligkeit und Dämpfung des Skis beeinfluß werden. Die stufenlose Regelung des Härtegrads bzw. der Torsion des Skis hat zudem den Vorteil, daß er den speziellen Gegebenheiten bei dem jeweiligen Benutzer des Skis (Größe, Gewicht, Skilaufkenntnis usw.) angepaßt werden kann.

Besondere Vorteile bringen die erfindungsgemäßen Ausführungsformen mit in Ski integrierten Härteregulierungslementen und hierbei insbesondere bei Verwendung von Hydraulik- oder Pneumatikelementen. Durch die sich über die Bereiche 4 mit den Härteausgleichselementen 5, 16 in Längsrichtung erstreckenden Kammern der Härteregulierungselemente wird eine besonders gleichmäßige Einstellung über den gesamten Bereich des Vorderteils 2 bzw. des Hinterteils 3 erreicht. Zugleich ist die Einstellung be-triebssicher und kann nicht durch Vereisung der Verstellelemente während des Skilaufs erschwert oder ausgeschlossen werden.

## Patentansprüche

1. Ski für den Einsatz in den verschiedenen Disziplinen des alpinen Skisports, bestehend aus einem Mittelteil (1), einem Vorderteil (2) und einem Hinterteil (3), wobei die Länge des Mittelteils (1) größer ist als die von der Skibindung einschließlich des zwischen den Bindungsteilen liegenden Raums eingenommene Strecke und das Mittelteil (1) kastenförmig (mit rechteckigem Querschnitt, trapezförmigem Querschnitt oder gewölbter Oberseite) sowie in sich im wesentlichen starr ist und am Hinterteil (3) und/oder am Vorderteil (2) des Skis Druckkörper vorgesehen sind, dadurch gekennzeichnet, daß die in der Vertikalen elastischen und federnden sowie in der Längsachse torsionsfähigen Vorder- und Hinterteile (2) und (3) in ihren an den Mittelteil (1) vorn und hinten angrenzenden Bereichen (4) Härteausgleichselemente (5, 16) aus weichem, jedoch dauerelastischem Vollmaterial (Weichkunststoff, Silikon, Gummi o.ä.) haben und die Druckkörper als Härteregulierungselemente (6, 7; 8, 9; 10, 11; 12, 13; 17, 19; 21, 22, 25, 26; 27 bis 30; 31 bis 35; 40 bis 43; 44 bis 48; 49 bis 51; 53 bis 55; 53, 56 bis 58; 59 bis 63; 64 bis 66) ausgebildet sind, mit denen die Härte und die Torsionsfähigkeit des Skis entgegen der Wirkung der Härteausgleichselemente (5, 16) verändert werden kann.

2. Ski gemäß Patentanspruch 1, dadurch gekennzeichnet, daß die Härteregulierungselemente (6, 7) aus einem Bügelelement (6) und einer in diesem dreh- und höhenverstellbar angebrachten, vertikal gegen die Skioberfläche gerichteten Schraube (7) besteht, wobei das Bügelelement den Bereich (4) der Härteausgleichselemente (5) übergreift und mit einem Längsende (6'') oder beiden Längsenden (6', 6'') an der Skioberfläche fest angebracht ist, und daß die Schraube (7) auf den Bereich (4) mit den Härteausgleichselementen (5) wirkt.

3. Ski nach Patentanspruch 1, dadurch gekennzeichnet, daß das Härteregulierungselement (8, 9) aus einem zwischen dem Bereich (4) mit den Härteausgleichselementen (5) und dem Mittelteil (1) des Skis auf dessen Oberfläche fest montierten Träger (9) und einem in ihm horizontal in Längsrichtung des Skis verschiebbaren Bügelelement (8) besteht, wobei das Bügelelement (8) den Bereich (4) mit den Härteausgleichselementen (5) übergreift und mit seinem vorderen Ende (8') auf dem Hinterteil (3) und/oder dem Vorderteil (2) des Skis bündig, jedoch gleitfähig aufliegt.

4. Ski gemäß Patentanspruch 1, dadurch gekennzeichnet, daß das Härteregulierungselement (10, 11) aus einem weitgehend starren Bügelelement (10) besteht, das am Hinterteil (3) und/oder am Vorderteil (2) des Skis mit seinem einen Ende (10') jeweils am Übergang zum Mittelteil (1) und vor dem Bereich (4) mit den Härteausgleichselementen (5) fest angebracht ist, und aus einem Distanzelement (11), das zwischen dem freien Ende des Bügelelements (10) und dem Hinterteil (3) nahe dessen Endstück bzw. dem Vorderteil (2) im Bereich von dessen Übergang in die Schaufel angeordnet ist, wobei das Bügelelement (10) den Bereich (4) mit den Härteausgleichselementen (5) übergreift und das Distanzelement (11) in seiner Länge und/oder Höhe pneumatisch, hydraulisch oder mechanisch dadurch veränderbar ist, daß die Volumenänderung über pneumatisch oder hydraulisch in ihrem Volumen geänderte flexible Hohlkörper oder durch mechanische Mittel (Distanzschrauben, Distanzraster, Exzenter, Scheren o.ä.) erfolgt.

5. Ski gemäß Patentanspruch 1, dadurch gekennzeichnet, daß das Härteregulierungselement (12, 13) aus einem weitgehend starren Bügelelement (12) besteht, das am Hinterteil (3) und/oder am Vorderteil (2) des Skis mit seinem einen Ende (12') jeweils am Endstück des Hinterteils (3) und am Vorderteil (2) im Bereich des Übergangs in die Schaufel fest angebracht ist, und aus einem Distanzelement (13), das zwischen dem freien Ende (12'') des Bügelelements (12) und dem Vorderteil (2) bzw. dem Hinterteil (3) nahe deren Übergang in das Mittelteil (1) angeordnet ist, wobei das Bügelelement (12) den Bereich (4) mit den Härteausgleichselementen (5) übergreift und das Distanzelement (13) in seiner Länge und/oder Höhe pneumatisch, hydraulisch oder mechanisch dadurch veränderbar ist, daß die Volumenänderung über pneumatisch oder hydraulisch in ihrem Volumen geänderte flexible Höhlkörper oder durch mechanische Mittel (Distanzschrauben, Distanzraster, Exzenter, Scheren o.ä.) erfolgt.

6. Ski gemäß Patentanspruch 1, dadurch gekennzeichnet, daß das Härteregulierungselement aus einer auf dem Hinterteil (3) und/oder dem Vorderteil (2) des Skis angebrachten, in Längsrichtung des Skis verlaufenden und in diesen integrierten Kammer (19) mit rechteckigem Querschnitt, trapezförmigem Querschnitt, quadratischem Querschnitt oder gewölbter Oberseite/waagerechter Unterseite aus Karbon, Kohlefaser oder sonstigem festen, jedoch elastischem Material und zusätzlichen Ausgleichselementen (17) aus weichem, dauerelastischem sowie luft- und flüssigkeitsdichtem Material besteht, wobei die Härteausgleichselemente (16) über der Kammer (19) quer zur Längsrichtung des Skis in dessen Oberfläche eingelassen sind sowie bis nahe an die äußeren Ränder des Skis reichen und ein zusätzliches Ausgleichselement (17) jeweils unter einem Härteausgleichselement (16) ebenfalls quer zur Längsrichtung des Skis in die Kammer (19) eingesetzt ist, ferner daß das zusätzliche Ausgleichselement (17) einen inneren Hohlraum hat, der über eine Zuleitung (18) mit den Hohlräumen der benachbarten zusätzlichen Ausgleichselemente (17) und einer Aufgabevorrichtung für Druckluft oder Hydraulik-Flüssigkeit und Druckaufgabe in Verbindung steht, und daß die Kammer (19) an ihrer Oberseite im Bereich der Elemente (16 und 17) Ausnehmungen hat, über die die Elemente (16 und 17) ineinander übergehen.

7. Ski gemäß Patentanspruch 1, dadurch gekennzeichnet, daß das Härteregulierungslement aus einer im Hinterteil (3) und/oder im Vorderteil (2) des Skis angebrachten, in seiner Längsrichtung verlaufenden Kammer (22) mit rechteckigem Querschnitt, trapezförmigem Querschnitt, quadratischem Querschnitt oder gewölbter Oberseite/waagerechter Unterseite aus Karbon, Kohlefaser oder sonstigem festen, jedoch elastischem Material und einem oder zwei darin in dem dem Mittelteil (1) des Skis benachbarten Teil der Kammer angeordneten Hydraulik-/Pneumatikelementen (21, 25) und dazwischen in Längsrichtung des Skis verlaufenden, an einem Ende der Kammer (22) befestigten, weitgehend starrem Bügelelement (26) besteht, wobei die Hydraulik-/Pneumatikelemente geschlossene Hohlkörper sind, die über Zuleitungen (23, 24) mit einer Aufgabevorrichtung für Druckluft oder Hydraulikflüssigkeit und Druckaufgabe in Verbindung stehen, und daß die Härteausgleichselemente (16) über die Kammer (22) quer zur Längsrichtung des Skis in dessen Oberseite eingelassen sind und bis nahe an die seitlichen Ränder des Skis reichen.

8. Ski gemäß Patentanspruch 1, dadurch gekennzeichnet, daß das Härteregulierungselement aus einer auf dem Hinterteil (3) und/oder auf dem Vorderteil (2) des Skis angebrachten, in Längsrichtung des Skis verlaufenden und in diesen integrierten Kammer (30) mit rechteckigem, trapezförmigem oder quadratischem Querschnitt, mit darin übereinander angebrachten Zahnriemenbändern(28, 29), die mit ihrer Verzahnung einander gegenüberliegen , und einem über dem Zahnriemenpaar (28, 29) liegenden oder zwischen diesem und einem weiteren Zahnriemenpaar (28, 29) liegenden veränderbaren Kammerhohlraum (27) besteht, wobei das Zahnriemenband (29) fest und vertikal unbeweglich am Boden der Kammer (30) angebracht ist, während das Zahnriemenband (28) vertikal beweglich ist, und der Kammerhohlraum (27) über eine Aufgabevorrichtung mit Druckluft oder Hydraulikflüssigkeit gefüllt wird und durch Druckaufgabe das Zahnriemenband (28) mit seiner Verzahnung gegen die Verzahnung des Zahnriemenbands (29) preßt, ferner daß die Härteausgleichselemente (16) im Bereich (4) des Skis über der Kammer (30) quer zur Längsrichtung des Skis bis nahe an seine seitlichen Ränder reichen und daß die Kammer (30) sowie die Zahnriemenbänder (28, 29) aus Karbon, Kohlefaser oder sonstigem festen, jedoch elastischem Material bestehen.

9. Ski gemäß Patentanspruch 8, dadurch gekennzeichnet, daß die Zahnriemenbänder (28) einerseits und (29) andererseits im Verhältnis zueinander und/oder jedes der Zahnriemenbänder in sich eine Verzahnung mit unterschiedlicher Winkelstellung und/oder unterschiedlichem Abstand der einzelnen Zähne aufweisen.

10. Ski gemäß Patentanspruch 1, dadurch gekennzeichnet, daß das Härteregulierungselement aus einer auf dem Hinterteil (3) und/oder auf dem Vorderteil (2) des Skis angebrachten, in Längsrichtung des Skis verlaufenden und in diesen integrierten Kammer (35) mit quadratischem, trapezförmigem oder quadratischem Querschnitt besteht, an deren inneren Seitenwänden jeweils ein Profil (32) aus starrem Material, mit in Abständen vorgesehenen schlitzförmigen Einschnitten, fest angebracht und in Längsrichtung des Skis mittig zwischen den beiden Profilen (32) Nocken (33) vorgesehen sind, die um vertikale Achsen drehbar sind und vorzugsweise elliptische Form haben, ferner daß die Nocken (33) mit den beiden Profilen (31) zusammenwirken, die jeweils den Profilen (32) gegenüberliegen und deren Profilierung angepaßt sind sowie ebenfalls in Abständen mit schlitzförmigen, gegeneinander versetzten Einschnitten (36, 37) versehen sind, und daß mehrere Nocken (33) über daran angebrachte Zahnräder (34) gemeinsam und einheitlich verstellt werden, wobei die Nocken (33) bei ihrer Stellung quer zur Längsrichtung des Skis die Profile (31 und 32) gegeneinander pressen, und daß die Härteausgleichselemente (16) im Bereich (4) des Skis über der Kammer (35) quer zur Längsrichtung des Skis bis nahe an seine seitlichen Ränder reichen und die Kammer (35) aus Karbon, Kohlefaser oder sonstigem festen, jedoch elastischem Material besteht.

11. Ski gemäß Patentanspruch 10, dadurch gekennzeichnet, daß in der der Kammer (35) entsprechenden Kammer (40) mit den den Profilen (32) entsprechenden beiden Profilen (43) statt der Nocken (33) ein mittig zwischen den beiden Profilen (43) in Längsrichtung des Skis verlaufendes Hydraulik-/Pneumatikelement (41) in Form eines geschlossenen Hohlkörpers eingesetzt ist, der über eine Zuleitung mit einer Aufgabevorrichtung für Hydraulikflüssigkeit oder Druckluft und Druckaufgabe in Verbindung steht, und daß das Hydraulik-/Pneumatikelement (41) mit den beiden Profilen (42) zusammenwirkt, die den Profilen (31) entsprechen, und daß bei Aufgabe von Druck auf das Hydraulik-/Pneumatikelement (41) die Profile (42) und (43) gegeneinander gepreßt werden.

12. Ski gemäß Patentansprüchen 10 oder 11, dadurch gekennzeichnet, daß in der den Kammern (35 und 40) entsprechenden Kammer (44) mit den beiden, den Profilen (32 und 43) entsprechenden, Profilen (48) mittig zwischen diesen zwei Hydraulik-/Pneumatikelemente (45) in Längsrichtung des Skis mit zwischen ihnen angebrachtem Zwischenprofil (47) verlaufen, wobei die Hydraulik-/Pneumatikelemente (45) an ihren den Profilen (47 und 48) gegenüberliegenden Seiten (46) deren Profilierung angepaßt sind und bei Druckaufgabe sich in die Profile (47 und 48) einpressen.

13. Ski gemäß Patentanspruch 1, dadurch gekennzeichnet, daß das Härteregulierungselement aus einer im Hinterteil (3) und/oder im Vorderteil (2) des Skis angebrachten, in Längsrichtung des Skis verlaufenden und in diesen integrierten Kammer (51) mit rechteckigem Querschnitt, trapezförmigem Querschnitt, quadratischem Querschnitt oder gewölbter Oberseite/waagerechter Unterseite besteht und innerhalb der Kammer über ihre Länge ein Zugband (49) an den beiden Längsenden der Kammer (51) derart fest angebracht ist, daß es von dem dem Mittelteil (1) des Skis benachbarten Ende der Kammer (51) unten zu dem entgegengesetzten Längsende der Kammer (51) oben führt, und daß in dem vom Diagonal-Zugband (49) begrenzten oberen Teil der Kammer (51) oder auch in beiden vom Diagonal-Zugband (49) gebildeten Teilen der Kammer (51) Hydraulik-/Pneumatikelemente (50) als geschlossene Hohlkörper angeordnet sind, die über die Zuleitung (52) mit einer Aufgabevorrichtung für Hydraulikflüssigkeit oder Druckluft und Druckaufgabe in Verbindung stehen, ferner daß die Härteausgleichselemente (16) im Bereich (4) des Skis über der Kammer (51) quer zur Längsrichtung des Skis bis nahe an seine seitlichen Ränder reichen und daß die Kammer (51) sowie das Zugband (49) aus Karbon, Kohlefaser oder sonstigem festen, jedoch elastischem Material bestehen.

14. Ski gemäß Patentanspruch 1, dadurch gekennzeichnet, daß das Härteregulierungselement aus einer auf dem Hinterteil (3) und/oder auf dem Vorderteil (2) des Skis angebrachten, in Längsrichtung des Skis verlaufenden und in diesen integrierten Kammer (53) mit rechteckigem, trapezförmigem, quadratischem Querschnitt oder gewölbter Oberseite/waagerechter Unterseite aus Karbon, Kohlefaser oder sonstigem festen, jedoch elastischem Material besteht und in der Kammer (53) mehrere in Längsrichtung des Skis hintereinander angeordnete, an der Oberseite fest miteinander verbundene, jedoch an den Außenseiten und der Unterseite voneinander getrennte Spannelemente (54) aus weitgehend starrem Material mit hohlem oder ausgeschäumtem Innenraum (67) angebracht sind, die über ein am vordersten Spannelement (54) fest angebrachtes, durch die weiteren Spannelemente (54) in Längsrichtung lose hindurchgeführtes Spannband (55) und einen bekannten Spannhebel regelbar gegeneinander gepreßt werden, und daß das Spannband (55) aus Karbon, Kohlefaser oder sonstigem festen, jedoch elastischem Material besteht, ferner daß die Härteausgleichselemente (16) im Bereich (4) des Skis über der Kammer (53) quer zur Längsrichtung des Skis bis nahe an seine seitlichen Ränder verlaufen.

15. Ski gemäß Patentanspruch 14, dadurch gekennzeichnet, daß die den Spannelementen (54) entsprechenden Spannelemente (57) in Längsrichtung des Skis an ihren vorderen bzw. hinteren Enden eine einander angepaßte Profilierung der Oberfläche, insbesondere in Winkelform, aufweisen und zwischen jeweils zwei Spannelemente (57) ein Zwischenelement (56) aus dauerelastischem, im Härtegrad wählbaren Material eingesetzt ist, während das Spannband (58) dem Spannband (55) entspricht.

16. Ski gemäß Patentanspruch 1, dadurch gekennzeichnet, daß das Härteregulierungselement aus einer auf dem Hinterteil (3) und/oder auf dem Vorderteil (2) des Skis angebrachten, in Längsrichtung des Skis verlaufenden und in diesen integrierten Kammer (63) mit rechteckigem Querschnitt, trapezförmigem Querschnitt, quadratischem Querschnitt oder gewölbter Oberseite/waagerechter Unterseite aus Karbon, Kohlefaser und sonstigem festem, jedoch elastischem Material besteht und innerhalb der Kammer (63) Profilelemente (59) und (60) eingesetzt sind, die, in Längsrichtung des Skis hintereinander angeordnet, über angepaßte Profilierung an ihren jeweiligen Enden lose ineinandergreifen und daß in diesem Eingriffsbereich jeweils ein quer zur Längsrichtung des Skis liegendes Hydraulik-/Pneumatikelement (61) eingesetzt ist, wobei dieses ein geschlossener Hohlkörper ist, der über eine Zuleitung (62) mit einer Aufgabevorrichtung für Hydraulikflüssigkeit oder Druckluft und Druckaufgabe in Verbindung steht, ferner daß die Härteausgleichselemente (16) im Bereich (4) des Skis über der Kammer (63) quer zur Längsrichtung des Skis bis nahe an seine seitlichen Ränder verlaufen.

17. Ski gemäß Patentanspruch 1, dadurch gekennzeichnet, daß das Härteregulierungselement aus einer auf dem Hinterteil (3) und/oder auf dem Vorderteil (2) des Skis angebrachten, in Längsrichtung des Skis verlaufenden und in diesen integrierten Kammer (64) mit kreisförmigem oder ovalem Querschnitt besteht und innerhalb der Kammer (64) ein schlauchförmiges Hydraulik-/Pneumatikelement (66) als geschlossener Hohlkörper angeordnet ist, der auf seiner Außenseite mit einem Kreuzgewebe (65), vorzugsweise als Schlauchgewebe, umhüllt ist, daß das Hydraulik-/Pneumatikelement (66) über eine Zuleitung mit einer Aufgabevorrichtung für Hydraulikflüssigkeit oder Druckluft und Druckaufgabe in Verbindung steht, und daß die Kammer (64) und das Hydraulik-/Pneumatikelement (66) aus Karbon, Kohlefaser oder sonstigem festem, jedoch elastischem Material bestehen.

## Claims

1. Ski for use in various disciplines of the alpine skiing sport, consisting of a center portion (1), a front portion (2), and a rear portion (3), the length of the center portion (1) being longer than the section covered by the ski binding including the space between the parts of the binding and the center portion (1) having the shape of a box (with rectangular cross-section, trapezoidal cross-section, or domed top surface) and being substantially stiff, and the rear portion (3) and/or the front portion (2) of the ski comprising pressure bodies, characterized in that the front and rear portions (2) and (3), each of them elastic and resilient in vertical direction as well as torsionally elastic in the longitudinal axis, in the areas (4) adjoining the center portion (1) to the front and rear comprise hardness compensating elements (5, 16) consisting of soft, but permanently elastic material (soft plastics, silicon, rubber, or the like), and that the pressure bodies are formed to function as hardness regulating elements (6, 7; 8, 9; 10, 11; 12, 13; 17, 19; 21, 22, 25, 26; 27-30; 31-35; 40-43; 44-48; 49-51; 53-55; 53, 56-58; 59-63; 64-66) allowing the hardness and torsional elasticity of the ski to be regulated in counter-action to the effect of the hardness compensating elements (15, 16).

2. Ski in accordance with patent claim 1, characterized in that the hardness regulating elements (6, 7) consist of the strap element (6) and the screw (7) inserted in the said strap element in rotatable and height-adjustable manner and perpendicular to the top surface of the ski, the strap element (6) lapping over the area (4) of the hardness compensating elements (5) and with one long end (6'') or both long ends (6', 6'') being firmly attached to the top surface of the ski, and that the screw (7) acts on the area (4) with the hardness compensating elements (5).

3. Ski in accordance with patent claim 1, characterized in that the hardness regulating element (8, 9) consists of the bracket (9) firmly mounted on the top surface of the ski between the area (4) with the hardness compensating elements (5) and the center portion (1) and of the strap element (8) which is horizontally movable in the said bracket in longitudinal direction of the ski, the strap element (8) lapping over the area (4) with the hardness compensating elements (5) and with its front end (8') resting flush, but slidably on the rear portion (3) and/or the front portion (2) of the ski.

4. Ski in accordance with patent claim 1, characterized in that in the hardness regulating element (10, 11) consists of the substantially stiff strap element (10) which is firmly attached to the rear portion (3) and/or the front portion (2) of the ski with its one end (10') at the transition to the center portion (1) and before the area (4) with the hardness compensating elements (5), and of the distance element (11) located between the free end of the strap element (10) and the rear portion (3) close to the latter's tail end and/or the front portion (2) in the area where it changes into the shovel, the strap element (10) lapping over the area (4) with the hardness compensating elements (5) and the distance element is pneumatically, hydraulically, or mechanically adjustable as to its length and/or height in that the volume change takes place in known manner by means of flexible hollow bodies pneumatically or hydraulically changing in volume or by mechanical means (distance screws, snap-in devices, excenters, scissor-type devices, or the like).

5. Ski in accordance with patent claim 1, characterized in that the hardness regulating element (12, 13) consists of the substantially stiff strap element (12) which is firmly attached to the rear portion (3) and/or the front portion (2) of the ski, with its one end (12') at the tail end of the rear portion (3) and at the front portion (2) where it changes into the shovel, and of the distance element (13) located between the free end (12'') of the strap element (12) and the front portion (2) and/or the rear portion (3) close to their transition into the center portion (1), the strap element (12) lapping over the area (4) with the hardness compensating elements (5) and the distance element is pneumatically, hydraulically, or mechanically adjustable as to its length and/or height in that the volume change takes place in known manner by means of flexible hollow bodies pneumatically or hydraulically changing in volume or by mechanical means (distance screws, snap-in devices, excenters, scissor-type devices, or the like).

6. Ski in accordance with patent claim 1, characterized in that the hardness regulating element consists of a chamber (19) provided on the rear portion (3) and/or the front portion (2) of the ski, integrated into the ski in longitudinal direction, said chamber having a rectangular, trapezoidal or square cross-section or a domed upper side and horizontal under side, of carbon, carbon fiber or other firm but elastic material and additional compensating elements (17) of soft, permanently elastic and air and liquid-tight material, the hardness compensating elements (16) being let in over the chamber (19) cross to the longitudinal direction of the ski into the ski's top surface and reaching close to the ski's outer edges, and an additional compensating element (17) is inserted in the chamber (19) under one hardness compensating element (16) each, also cross to the ski's longitudinal direction, furthermore that the additional compensating element (17) comprises a hollow space inside which via a feed line (18) is connected with the hollow spaces of the neighbouring additional compensating elements (17) and a feeding device for compressed air and hydraulic liquid and pressurizing, and that the chamber (19) comprises recesses at its upper side in the area of the elements (16 and 17) via which the elements (16 and 17) are connected with each other.

7. Ski in accordance with patent claim 1, characterized in that the hardness regulating element consists of a chamber (22) provided in the rear portion (3) and/or the front portion (2) of the ski, running in longitudinal direction of the ski, said chamber having a rectangular, trapezoidal or square cross-section or a domed upper side and horizontal under side, of carbon, carbon fiber or other firm but elastic material, and one or two hydraulic/pneumatic elements (21, 25) provided in the said chamber in the part of the ski adjoining the center portion (1) and between them running in longitudinal direction of the ski, a substantially stiff strap element (26) attached at one end of the chamber (22), the said hydraulic/pneumatic elements being closed hollow bodies which via feed lines (23, 24) are connected with a feeding device for compressed air and hydraulic liquid and pressurizing, and that the hardness compensating elements (16) are let in cross to the longitudinal direction of the ski in the ski's top surface and extend close to the lateral edges of the ski.

8. Ski in accordance with patent claim 1, characterized in that the hardness regulating element consists of a chamber (30) provided on the rear portion (3) and/or the front portion (2) of the ski, running in longitudinal direction of and integrated into the ski, said chamber having a rectangular, trapezoidal or square cross-section and containing toothed strips (28, 29) positioned one above the other with their teeth opposite each other and an adjustable hollow chamber (27) provided above the pair of toothed strips (28, 29) or between them and another pair of toothed strips (28, 29), the toothed strip (29) being firmly attached to the bottom of the chamber (30) so as to be vertically immovable while the toothed strip (28) is vertically movable, and the hollow chamber (27) is filled with compressed air or hydraulic liquid by means of a feeding device and by pressurization the teeth of the toothed strip (28) are pressed against the teeth of the toothed strip (29), furthermore that the hardness compensating elements (16) provided in the area (4) of the ski above the chamber (30) cross to the longitudinal direction of the ski reach close to the lateral edges of the ski and that the chamber (30) as well as the toothed strips (28, 29) consist of carbon, carbon fiber, or other firm but elastic material.

9. Ski in accordance with patent claims 1 and 8, characterized in that the toothed strips (28) on the one hand and (29) on the other in their relationship to each other have, and/or each of the toothed strips in itself has, teeth with different angle positions and/or different distances between the individual teeth.

10. Ski in accordance with patent claim 1, characterized in that the hardness regulating element consists of a chamber (35) provided on the rear portion (3) and/or the front portion (2) of the ski, integrated into the ski in longitudinal direction, said chamber having a rectangular, trapezoidal or square cross-section and comprising, firmly attached to each of its inner lateral walls, a profile (32) of stiff material with slot-formed indentations provided at intervals and in longitudinal direction of the ski, centered between the two profiles (32), cams (33) that are rotatable around vertical axes and preferably have elliptical shape, furthermore that the cams (33) cooperate with the two profiles (31) located opposite the profiles (32) each and matching the latter in profile and are also provided at intervals with slot-formed indentations (36, 37) offset against each other, and that several cams (33) are jointly and uniformly adjustable by means of toothed wheels (34) provided at them, the cams (33) when in their position cross to the longitudinal direction of the ski pressing the profiles (31 and 32) against each other, and that the hardness compensating elements (16) provided in the area (4) of the ski above the chamber (35) cross to the longitudinal direction of the ski reach close to the lateral edges of the ski and that the chamber (35) consists of carbon, carbon fiber, or other firm but elastic material.

11. Ski in accordance with patent claims 1 and 10, characterized in that in the chamber (40) with the two profiles (43) corresponding to the chamber (35) with the profiles (32) a hydraulic/pneumatic element (41) is provided instead of the cams (33) centered between the two profiles (43) in longitudinal direction of the ski, such hydraulic/pneumatic element (41) having the form of a closed hollow body which is connected via a feed line with a feeding device for hydraulic liquid or compressed air and pressurizing, and that the hydraulic/pneumatic element (41) cooperates with the two profiles (42) corresponding to the profiles (31), and that upon pressurization of the hydraulic/pneumatic element (41) the profiles (42) and (43) are pressed against each other.

12. Ski in accordance with patent claims 1, 10, and 11, characterized in that in the chamber (44) with the two profiles (48) corresponding to the chambers (35 and 40) with the profiles (32 and 43) two hydraulic/pneumatic elements (45) are provided centered between the two profiles (48) in longitudinal direction of the ski with an intermediate profile (47) provided between them, the sides (46) of such hydraulic/pneumatic elements (45) facing the profiles (47 and 48) matching the latter in profile and upon pressurization are pressed into the profiles (47 and 48).

13. Ski in accordance with patent claim 1, characterized in that the hardness regulating element consists of a chamber (51) provided in the rear portion (3) and/or the front portion (2) of the ski, integrated into the ski in longitudinal direction, said chamber having a rectangular, trapezoidal or square cross-section or a domed upper side and horizontal under side, and inside the chamber over its length a tie band (49) is firmly attached at the two ends of the chamber (51) in such manner that it leads from the bottom of the end of the chamber (51) adjoining the center portion (1) of the ski to the top of the opposite end of the chamber (51), and that in the upper part of the chamber (51) bounded by the diagonal tie band (49) or else in both parts of the chamber formed by the diagonal tie band (49) hydraulic/pneumatic elements (50) are provided as closed hollow bodies which via the feed line (52) are connected with a feeding device for hydraulic liquid or compressed air and pressurizing, furthermore that the hardness compensating elements (16) in the area (4) of the ski above the chamber (51) cross to the longitudinal direction of the ski reach close to its lateral edges and that the chamber (51) as well as the tie band (49) consist of carbon, carbon fiber, or other firm but elastic material.

14. Ski in accordance with patent claim 1, characterized in that the hardness regulating element consists of a chamber (53) provided on the rear portion (3) and/or the front portion (2) of the ski, integrated into the ski in longitudinal direction, said chamber having a rectangular, trapezoidal or square cross-section or a domed upper side and horizontal under side, of carbon, carbon fiber or other firm but elastic material and several tension elements (54) of substantially rigid material with hollow or foamed interior space (67) arranged one after the other in longitudinal direction of the ski are provided inside the chamber (53), such elements being pressed against each other in adjustable manner by means of a tension band (55) firmly attached to the first tension element (54) and loosely led through the other tension elements in longitudinal direction and of a known tension lever, and that the tension band (55) consists of carbon, carbon fiber, or other firm but elastic material, furthermore that the hardness compensating elements (16) in the area (4) of the ski above the chamber (53) cross to the longitudinal direction of the ski extend close to its lateral edges.

15. Ski in accordance with patent claims 1 and 14, characterized in that the tension elements (57) corresponding to the tension elements (54) comprise surfaces of matching profiles at their front and rear ends in longitudinal direction of the ski, in particular in angular form, and between each two tension elements (57) an intermediate element (56) of permanently elastic material with selectable degree of hardness is inserted, while the tension band (58) corresponds to the tension band (55).

16. Ski in accordance with patent claim 1, characterized in that the hardness regulating element consists of a chamber (63) provided on the rear portion (3) and/or the front portion (2) of the ski, integrated into the ski in longitudinal direction, said chamber having a rectangular, trapezoidal or square cross-section or a domed upper side and horizontal under side, of carbon, carbon fiber or other firm but elastic material and inside the chamber (63) profiled elements (59) and (60) are inserted which, arranged one after the other in longitudinal direction of the ski, loosely interlock at their respective ends by means of matching profiles and that in each such interlocking area a hydraulic/pneumatic element (61) is provided, such hydraulic/pneumatic element being a closed hollow body which via a feed line (62) is connected with a feeding device for hydraulic liquid or compressed air and pressurizing, furthermore that the hardness compensating elements (16) in the area (4) of the ski above the chamber (63) cross to the longitudinal direction of the ski extend close to its lateral edges.

17. Ski in accordance with patent claim 1, characterized in that the hardness regulating element consists of a chamber (64) of circular or oval cross-section provided on the rear portion (3) and/or the front portion (2) of the ski, integrated into the ski in longitudinal direction, and inside the chamber (64) a hose-type hydraulic/pneumatic element (66) is provided as a closed hollow body the outside of which is covered by a cross-woven fabric (65), preferably as hose fabric, that the hydraulic/pneumatic element (66) is connected via a feed line with a feeding device for hydraulic liquid or compressed air and pressurizing, and that the chamber (64) and the hydraulic/pneumatic element (66) consist of carbon, carbon fiber, or other firm but elastic material.

## Revendications

1. Ski pour l'utilisation dans différentes disciplines de ski alpin, se composant d'une partie centrale (1), d'une partie antérieure (2) et d'une partie postérieure (3); la longueur de la partie centrale (1) étant supérieure à celle de la fixation, y compris l'espace entre les parties de la fixation et la partie centrale (1), en forme de caisson (avec coupe transversale rectangulaire, coupe transversale trapezoidale ou partie supérieure bombée) ainsi qu'essentiellement rigide et pourvu sur la partie postérieure (3) et/ou sur la partie antérieure (2) du ski de corps de pression, caractérisé par le fait que les parties antérieure et postérieure (2) et (3), élastiques et souples verticalement et aptes à la torsion dans l'axe longitudinal sont munies, dans les zones limitrophes (4) de la partie centrale (1), à l'avant et à l'arrière, d'éléments de compensation de dureté (5,16) en matériau plein souple mais à élasticité durable (matière plastique souple, silicone, caoutchouc ou autre) et que les corps de pression formés en tant qu'éléments de régulation de dureté (6, 7; 8, 9; 10, 11; 12, 13; 17, 19; 21, 22, 25, 26; 27 à 30; 31 à 35; 40 à 43; 44 à 48; 49 à 51; 53 à 55; 53, 56 à 58; 59 à 63; 64 à 66) avec lesquels la dureté et l'aptitude à la torsion du ski peuvent être modifiées contre l'effet des éléments de compensation de la dureté.

2. Ski selon la revendication de brevet 1, caractérisé par le fait que les éléments de régulation de dureté (6, 7) sont composés de l'élément-étrier (6) et de la vis (7) placée verticalement contre la surface du ski, réglable pour la rotation et la hauteur; l'élément-étrier recouvrant la zone (4) des éléments de régulation de dureté (5) et étant fixé sur la surface supérieure du ski à une extrémité longitudinale (6') ou aux deux extrémités longitudinales (6', 6'') et que la vis (7), avec les éléments de régulation de dureté (5), a un effet sur la zone (4).

3. Ski selon la revendication de brevet 1, caractérisé par le fait que l'élément de régulation de dureté (8, 9) est composé d'un support (9) fixé sur la surface supérieure du ski entre la zone (4) avec les éléments de régulation de dureté (5) et la partie centrale (1) et de l'élément-étrier (8) pouvant être déplacé horizontalement dans le sens longitudinal du ski; l'élément-étrier (8) recouvrant la zone (4) avec les éléments de régulation de dureté (5) et reposant, avec son extrémité antérieure (8'), sur la partie postérieure (3) et/ou la partie antérieure (2) du ski, au même niveau, cependant de façon à pouvoir coulisser.

4. Ski selon la revendication de brevet 1, caractérisé par le fait que l'élément de régulation de dureté (10, 11) est composé de l'élément-étrier essentiellement rigide (10) qui est fixé à la partie postérieure (3) et/ou à la partie antérieure (2) du ski avec, à chaque fois, son extrémité (10') au passage à la partie centrale (1) et devant la zone (4) avec les éléments de régulation de dureté (5) et de l'élément d'écartement (11) qui est placé entre l'extrémité libre de l'élément-étrier (10) et la partie postérieure (3) près de son bout ou de la partie antérieure (2) dans la zone de son passage à la spatule; l'élément-étrier (10) recouvrant la zone (4) avec les éléments de régulation de dureté (5) et l'élément d'écartement (11) pouvant être modifié dans sa longueur et/ou sa hauteur, de façon pneumatique, hydraulique ou mécanique, du fait que la modification du volume a lieu, d'une manière connue, par pneumatique ou hydraulique, par la pièce creuse modifiée dans son volume ou par un moyen mécanique (vis d'écartement, grille d'écartement, excentrique, pince ou autres).

5. Ski selon la revendication de brevet 1, caractérisé par le fait que l'élément de régulation de dureté (12, 13) est composé de l'élément-étrier essentiellement rigide (12) qui est fixé à la partie postérieure (3) et/ou à la partie antérieure (2) du ski avec, à chaque fois, son extrémité (12') au bout de la partie postérieure (3) et à la partie antérieure (2) dans la zone de passage à la spatule et de l'élément d'écartement (13) qui est placé entre l'extrémité libre (12'') de l'élément de régulation de dureté (12) et la partie antérieure (2) ou la partie postérieure (3) près de leur passage à la partie centrale (1); l'élément-étrier (12) recouvrant la zone (4) avec les éléments de régulation de dureté (5) et l'élément d'écartement (13) pouvant être modifié dans sa longueur et/ou sa hauteur, de façon pneumatique, hydraulique ou mécanique, du fait que la modification du volume a lieu, d'une manière connue, par pneumatique ou hydraulique, par la pièce creuse modifiée dans son volume ou par un moyen mécanique (vis d'écartement, grille d'écartement, excentrique, pince ou autres).

6. Ski selon la revendication de brevet 1, caractérisé par le fait que l'élément de régulation de dureté se compose d'une chambre (19) placée sur la partie postérieure (3) et/ou la partie antérieure (2) du ski, dans le sens longitudinal et intégrée au ski avec une coupe transversale rectangulaire, trapézoidale, carrée ou une partie supérieure bombée/partie inférieure horizontale en carbone, fibre de carbone ou autre matériau dur mais élastique et des éléments de régulation de dureté additionnels (17) en matériau souple, durablement élastique ainsi qu'hermétique à l'air et aux liquides; les éléments de régulation de dureté (16) étant encastrés dans la surface du ski au-dessus de la chambre (19) en travers par rapport au sens longitudinal du ski et atteignant la proximité des bords extérieurs du ski et un élément de régulation de dureté additionnel (17) étant placé dans la chambre (19) sous chaque élément de régulation de dureté (16), également en travers par rapport au sens longitudinal du ski; caractérisé de plus par le fait que l'élément de régulation de dureté additionnel (17) a une cavité intérieure qui est reliée par un conduit (18) aux cavités des éléments de régulation de dureté additionnels voisins (17) et à un dispositif d'alimentation pour l'air comprimé ou le liquide d'hydraulique et la pression et par le fait que la chambre (19) présente des creux sur sa partie supérieure dans la zone des éléments (16 et 17) par lesquels les éléments (16 et 17) se rejoignent.

7. Ski selon la revendication de brevet 1, caractérisé par le fait que l'élément de régulation de dureté se compose d'une chambre (22) placée dans la partie postérieure (3) et/ou dans la partie antérieure (2) du ski, dans le sens longitunal avec une coupe transversale rectangulaire, trapézoidale, carrée ou une partie supérieure bombée/partie inférieure horizontale en carbone, fibre de carbone ou autre matériau dur mais élastique et d'un ou deux éléments hydrauliques/pneumatiques (21, 25) placés dans la partie centrale du ski (1) voisine de la partie de la chambre et d'un élément-étrier (26), en grande partie rigide, fixé à une extrémité de la chambre (22) entre les deux, dans le sens longitudinal du ski; les éléments hydrauliques/pneumatiques étant des cavités fermées reliées par des conduits (23, 24) à un dispositif d'alimentation pour l'air comprimé ou le liquide d'hydraulique et la pression et que les éléments de régulation de dureté (16) sont insérés par la chambre (22) en travers par rapport au sens longitudinal du ski, dans sa surface supérieure et allant presque jusqu'aux bords latéraux du ski.

8. Ski selon la revendication de brevet 1, caractérisé par le fait que l'élément de régulation de dureté se compose d'une chambre (30) placée sur la partie postérieure (3) et/ou la partie antérieure (2) du ski, dans le sens longitudinal et intégrée au ski, avec une coupe transversale rectangulaire, trapézoidale, carrée avec, à l'intérieur, des courroies dentées (28, 29) placées l'une sur l'autre, qui se font face avec leur denture, et d'une cavité de chambre modifiable (27) placée au-dessus de la paire de courroies (28, 29) ou entre cette paire de courroies et une paire de courroies supplémentaire (28, 29); la courroie dentée (29) étant fixée, et ne pouvant pas être déplacée verticalement, sur le fond de la chambre (30), alors que la courroie dentée (28) est déplaçable verticalement et que la cavité de chambre (27) est remplie d'air comprimé ou de liquide d'hydraulique par un dispositif d'alimentation et que par pression la courroie dentée (28) se presse avec ses dents contre les dents de la courroie dentée (29), et que de plus les éléments de régulation de dureté (16), dans la zone (4) du ski au-dessus de la chambre (30), en travers par rapport au sens longitudinal du ski, vont presque jusqu'aux bords latéraux et que la chambre (30) ainsi que les courroies dentées (28, 29) sont en carbone, fibre de carbone ou tout autre matériau dur mais élastique.

9. Ski selon les revendications de brevet 1 et 8, caractérisé par le fait que les courroies dentées présentent (28) d'un côté et (29) de l'autre côté par rapport l'une à l'autre et/ou que chaque courroie dentée, individuellement, présente une denture avec une position angulaire différente et/ou des espaces différents entre chaque dent.

10. Ski selon la revendication de brevet 1, caractérisé par le fait que l'élément de régulation de dureté se compose d'une chambre (35) placée sur la partie postérieure (3) et/ou sur la partie antérieure (2) du ski, dans le sens longitudinal et intégré au ski avec une coupe transversale rectangulaire, trapezoidale ou carrée sur les parois intérieures de laquelle est fixé, sur chacune, un profilé (32) en matériau dur, avec des encoches à des intervalles, et sur le sens longitudinal du ski, au milieu entre les deux profilés (32) des cames (33) qui sont mobiles autour d'un axe vertical et de préférence de forme éliptique, de plus que les cames (33) ont un effet conjugué avec les deux profilés, (31) chacun adapté aux profilés (32) leur faisant face et à leur profilage et ayant également, de distance en distance, des incisions (36, 37) en forme de fente, décalées les unes par rapport aux autres, et que plusieurs cames (33) sont ajustées en commun et individuellement par les engrenages (34) dont elles sont pourvues; les cames (33), de par leur position en travers par rapport au sens longitudinal, pressant les profilés (31 et 32) l'un contre l'autre et que les éléments de régulation de dureté (16) dans la zone (4) du ski au-dessus de la chambre (35) atteignent, en travers par rapport au sens longitudinal du ski, la proximité des bords latéraux et la chambre étant en carbone, fibre de carbone ou tout autre matériau dur mais élastique.

11. Ski selon les revendications de patente 1 et 10, caractérisé par le fait que dans la chambre (40) correspondant à la chambre (35) avec les deux profilés (43) correspondant aux profilés (32) se trouve, dans le sens longitudinal du ski, au lieu des cames (33), un élément hydraulique/pneumatique (41) sous forme de cavité fermée qui, par un conduit est reliée à un dispositif d'alimentation pour le liquide d'hydraulique ou l'air comprimé et la pression, et que l'élément hydraulique/pneumatique (41) a un effet avec les deux profilés (42), correspondant aux profilés (31), et que par pression sur l'élément hydraulique/ pneumatique (41) les profilés (42) et (43) sont pressés l'un contre l'autre.

12. Ski selon les revendications de brevet 1, 10 et 11, caractérisé par le fait que dans la chambre (44) correspondant aux chambres (35 et 40) avec les deux profilés (48) correspondant aux profilés (32 et 43) placés au milieu entre ces deux éléments, des éléments hydrauliques/pneumatiques (45) passent, dans le sens longitudinal du ski avec un profilé intermédiaire (47) placé entre eux; les éléments hydrauliques/pneumatiques (45) s'imprimant, par pression, dans leurs côtés (46) qui font face aux profilés (47 et 48), côtés dont le profilage est ajusté.

13. Ski selon la revendication de brevet 1, caractérisé par le fait que l'élément de régulation de dureté se compose d'une chambre (51) placée sur la partie postérieure (3) et/ou la partie antérieure (2) du ski, dans le sens longitudinal et intégrée au ski, avec une coupe transversale rectangulaire, trapézoidale, carrée ou une partie supérieure bombée/partie inférieure horizontale et qu'à l'intérieur de la chambre, sur sa longueur, un tirant (49) est fixé aux deux extrémités longitudinales de la chambre (51) de telle façon qu'il conduit de l'extrémité de la chambre (51) voisine de la partie centrale du ski (1), en bas, à l'extrémité longitudinale de la chambre opposée, en haut, et que dans la partie supérieure de la chambre (51) limitée par le tirant diagonal (49) ou également dans les deux parties de la chambre (51) formées par le tirant diagonal (49) des éléments hydrauliques/pneumatiques (50) sont aménagés en tant que cavité fermée, qui sont reliés par un conduit (52) à un dispositif d'alimentation pour le liquide d'hydraulique ou l'air comprimé et la pression, et que, de plus, les éléments de régulation de dureté (16) dans la zone (4) du ski, au-dessus de la chambre (51), en travers par rapport au sens longitudinal du ski, atteignent presque ses bords latéraux et que la chambre (51) ainsi que le tirant (49) sont en carbone, fibre de carbone ou tout autre matériau dur mais élastique.

14. Ski selon la revendication de brevet 1, caractérisé par le fait que l'élément de régulation de dureté se compose d'une chambre (53) placée sur la partie postérieure (3) et/ou la partie antérieure (2) du ski, dans le sens longitudinal et intégrée au ski, avec une coupe transversale rectangulaire, trapézoidale, carrée ou une partie supérieure bombée/partie inférieure horizontale en carbone, fibre de carbone ou autre matériau dur mais élastique et que dans la chambre (53) sont placés plusieurs éléments tendeurs (54), en un matériau essentiellement rigide, avec une partie intérieure creuse ou remplie de mousse (67), rangés les uns derrière les autres, dans le sens longitudinal du ski, reliés fixement les uns aux autres à la partie supérieure du ski, cependant séparés les uns des autres sur les côtés extérieurs et à la partie inférieure qui, par un tirant fixé a l'élément tireur le plus avant (54) et passant longitudinalement, sans être fixé, à travers d'autres éléments tireurs (54) et par un levier de tension connu sont pressés l'un contre l'autre d'une façon réglable, et que le tirant (55) est en carbone, fibre de carbone ou tout autre matériau dur mais élastique, que de plus les éléments de régulation de dureté (16) dans la zone (4) du ski, au-dessus de la chambre (53), passent en travers du ski, par rapport au sens longitudinal, jusqu'à la proximité des bords latéraux.

15. Ski selon les revendications de brevet 1 et 14, caractérisé par le fait que les éléments tendeurs (57) correspondant aux éléments tendeurs (54) dans le sens longitudinal du ski, à leurs parties antérieures ou postérieures, présentent un profilage de la surface adapté l'un à l'autre, en particulier de forme angulaire et que, entre chaque deux éléments (57), est placé un élément intermédiaire (56) en un matériau durablement élastique, d'un degré de dureté que l'on peut déterminer, alors que le tirant (58) correspond au tirant (55).

16. Ski selon la revendication de brevet 1, caractérisé par le fait que l'élément de régulation de dureté se compose d'une chambre (63) placée sur la partie postérieure (3) et/ou antérieure (2) du ski, dans le sens longitudinal et intégrée au ski avec une coupe tranversale rectangulaire, trapézoidale, carrée ou une partie supérieure bombée/partie inférieure horizontale en carbone, fibre de carbone ou tout autre matériau dur mais élastique et que des éléments profilés (59) et (60) sont insérés à l'intérieur de la chambre (63) qui, dans le sens longitudinal du ski, sont disposés les uns après les autres, s'enchaînent à chacun de leurs bouts, sans être fixés, par un profilage adapté et que dans cette zone d'enchaînement est inséré à chaque fois un élément hydraulique/pneumatique (61) en travers par rapport au sens longitudinal du ski, celui-ci étant une cavité fermée reliée par un conduit (62) à un dispositif d'alimentation pour le liquide d'hydraulique ou l'air comprimé et la pression, et que, de plus, les éléments de régulation de dureté (16) dans la zone (4) du ski, au-dessus de la chambre (63), en travers par rapport au sens longitudinal du ski, atteignent presque ses bords latéraux.

17. Ski selon la revendication de brevet 1, caractérisé le fait que l'élément de régulation de dureté se compose d'une chambre (64) placé sur la partie postérieure (3) et/ou la partie antérieure (2) du ski, dans le sens longitudinal et intégrée au ski avec une coupe transversale circulaire ou ovale et qu'un élément hydraulique/pneumatique (66) en forme de tuyau est disposé à l'intérieur de la chambre (64) en tant que cavité fermée, enveloppé sur sa face extérieure par un tissu croisé (65) de préférence en tant que tricot tubulaire, que l'élément hydraulique/pneumatique (66) est relié par un conduit à un dispositif d'alimentation pour le liquide d'hydraulique ou l'air comprimé et la pression et que la chambre (64) et l'élément hydraulique/pneumatique (66) sont en carbone, fibre de carbone ou tout autre matériau dur mais élastique.
